# EUROPÄISCHE PATENTSCHRIFT

(11) **EP 1 841 285 B1**
(45) Veröffentlichungstag und Bekanntmachung des Hinweises auf die Patenterteilung: **05.08.2009**
(21) Anmeldenummer: 07103369.0
(22) Anmeldetag: 02.03.2007
(51) Int. Cl.: H04R 25/00

(54) **Hörgerätesystem mit binauralem DataLogging und entsprechendes Verfahren**
Hearing aid system with binaural datalogging and corresponding method
Prothèse auditive avec datalogging binaural et procédé correspondant

(30) Priorität: 27.03.2006 DE 102006014022
(43) Veröffentlichungstag der Anmeldung: 03.10.2007
(73) Patentinhaber: Siemens Audiologische Technik GmbH, 91058 Erlangen (DE)
(72) Erfinder: Latzel, Matthias, 91330 Eggolsheim (DE)
(74) Vertreter: Maier, Daniel Oliver

(56) Entgegenhaltungen:
- EP-A- 1 414 271
- EP-A- 1 445 982
- US-B1- 6 768 802

## Beschreibung

Die vorliegende Erfindung betrifft ein Hörgerätesystem mit einem ersten Hörgerät, das eine erste Datenerfassungseinrichtung besitzt, um interne Signalverarbeitungsdaten und/oder externe Daten zu erfassen, und einem zweiten Hörgerät, das eine zweite Datenaufzeichnungseinrichtung besitzt, um ebenfalls interne Signalverarbeitungsdaten und/oder externe Daten aufzuzeichnen. Darüber hinaus betrifft die vorliegende Erfindung ein entsprechendes Verfahren zum Aufzeichnen bzw. Erfassen von Daten in einem Hörgerätesystem. Mit dem Begriff "DataLogging" wird im vorliegenden Dokument das Erfassen bzw. Aufzeichnen von Daten während des Betriebs eines Geräts bezeichnet. Auch bei Hörgeräten ist ein derartiges DataLogging von Interesse, um dynamisch oder nachträglich Anpassungen durchführen zu können.

In der Patentschrift US 4,972,487 ist eine Hörprothese mit Data-Logging-Möglichkeit beschrieben. Damit können die vom Benutzer durchgeführten Einstellungen aufgezeichnet werden. Die aufgezeichneten Daten werden periodisch ausgelesen und zur Überprüfung des Geräts sowie zur verbesserten Anfangseinstellung für andere Patienten genutzt. Die Prothese kann eine Fernsteuereinheit aufweisen, und ein Data-Log-Speicher kann in der Fernsteuereinheit zusammen mit einem Speicher für Steuerprogramme zur Verfügung gestellt werden. Die aufgezeichneten Daten beziehen sich jedoch lediglich auf diejenigen Informationen, die im Hörgerät zur Verfügung stehen.

Aus der Patentschrift US 6 768 802 B1 ist eine binaurale Synchronisation von Hörgeräten bekannt. Dabei werden die Signalverarbeitungsalgorithmen der beiden Hörgeräte des binauralen Versorgungssystems durch eine drahtlose Verbindung automatisch synchronisiert. Außerdem ist ein spezieller Speicher zum Speichern eines Kennzeichens des Verarbeitungsmodus vor gesehen. Bei der Synchronisation wird dieses Kennzeichen übertragen.

Die weitere Druckschrift EP 1 445 982 A1 beschreibt eine Vorrichtung und ein Verfahren zur Kommunikation von Hörgeräten. Es stehen zwei Hörgeräte über ein Kommunikationssystem drahtlos in Verbindung. Über diese Verbindung werden Einstellwerte für den binauralen Abgleich übertragen. Gegebenenfalls erfolgt die Übertragung eines Synchronisationsbefehls zur automatischen Synchronisation der Signalverarbeitung in beiden Hörgeräten.

Darüber hinaus offenbart die Druckschrift EP 1 414 271 A2 ein Verfahren zum Aufzeichnen von Informationen in einem Hörgerät. Auch hier ist eine drahtlose Übertragungsstrecke zwischen zwei Hörgeräten eines binauralen Systems beschrieben. Außerdem verfügt ein Hörgerät über eine Speichereinheit zum Speichern einer Vielzahl von Parametern, wie beispielsweise von Betriebsdaten bzw. laufenden Einstellungen, etc.

Die Aufgabe der vorliegenden Erfindung besteht darin, ein Hörgerätesystem mit zwei Hörgeräten besser datentechnisch auswerten zu können.

Erfindungsgemäß wird diese Aufgabe gelöst durch ein Hörgerätesystem nach Anspruch 1.

Darüber hinaus ist erfindungsgemäß bereitgestellt ein Verfahren zum Erfassen von Daten in einem Hörgerätesystem nach Anspruch 6.

Vorzugsweise besitzt das erste Hörgerät eine Speichereinrichtung zum Speichern und eine Auswerteeinrichtung zur Verwertung der erfassten Daten des zweiten Hörgeräts. Damit kann zum einen auf eine Speichereinrichtung in dem zweiten Hörgerät verzichtet werden. Zum anderen kann die gesamte Speicherkapazität in beiden Hörgeräten reduziert werden, da der gesamte Speicher beiden Hörgeräten gleichsam zur Verfügung steht.

Entsprechend einer besonderen Ausführungsform der vorliegenden Erfindung werden die ersten Daten und die zweiten Daten in den Datenerfassungseinrichtungen inhaltlich verglichen, so dass redundante Daten von einer Speicherung ausgenommen werden können. Auch hierdurch lässt sich Speicherplatz des gesamten Hörgerätesystems einsparen.

Vorteilhafterweise wird eine bidirektionale Verbindung zwischen beiden Hörgeräten aufgebaut, so dass eine binaurale Information in beiden Hörgeräten speicherbar oder verwertbar ist. Dies bedeutet, dass jedes einzelne Hörgerät des Hörgerätesystems von der drahtlosen Kommunikation untereinander profitieren kann.

Insbesondere ist es von Vorteil, wenn die Datenerfassung abhängig von Informationen, die im ersten und/oder zweiten Hörgerät zur Verfügung stehen, durchgeführt wird. Dies ist insbesondere deswegen günstig, da eine Datenerfassung bzw. Aufzeichnung dann unterbrochen werden kann, wenn eines der beiden Hörgeräte eine entsprechende Entscheidung liefert.

Die vorliegende Erfindung wird nun anhand der beigefügten Zeichnungen näher erläutert, die eine Prinzipskizze eines erfindungsgemäßen Hörgerätesystems wiedergibt.

Die nachfolgend näher geschilderten Ausführungsbeispiele stellen bevorzugte Ausführungsformen der vorliegenden Erfindung dar.

Die der FIG dargestellte Skizze zeigt ein erfindungsgemäßes Hörgerätesystem mit einem ersten bzw. rechten Hörgerät 1 und einem zweiten bzw. linken Hörgerät 2. Das rechte Hörgerät 1 verfügt über einen internen Speicher 10 für das DataLogging. Ebenso verfügt das linke Hörgerät 2 über einen internen Speicher 20 für das DataLogging. Zwischen beiden Hörgeräten 1, 2 besteht eine binaurale Verbindung 3. Diese ist als drahtlose Kommunikationsverbindung realisiert. Somit ist ein vorzugsweise bidirektionaler Datenaustausch zwischen beiden Hörgeräten 1 und 2 möglich. Hierdurch lassen sich zwischen den Hörgeräten 1, 2 sowohl interne Steuerungsdaten als auch Daten, die das jeweilige Hörgerät von extern empfangen hat, austauschen.

Da die beiden Hörgeräte synchron Daten aufzeichnen bzw. erfassen, ist zum Erzielen eines binauralen DataLogging kein Abgleich der Aufzeichnungszeiten mehr notwendig, um Daten gegebenenfalls nachträglich binaural zu verarbeiten. Dadurch dass keine oder weniger Zeitinformationen aufgezeichnet werden müssen, lässt sich wiederum Speicherplatz einsparen.

Das DataLogging wird in jedem Gerät 1, 2 oder nur in einem von beiden abhängig von binauralen Informationen durchgeführt. Dies bedeutet, dass die beim DataLogging aufgezeichneten Daten in einem oder in beiden Geräten sofort verwertet werden können. So besteht beispielsweise die Möglichkeit, während des Betriebs Änderungen der Programmierung zu veranlassen, die auf den Aufzeichnungen basieren. Auf diese Weise können beispielsweise dynamisch adaptierende Hörgeräte, realisiert werden.

In einem konkreten Beispiel können binaurale Eingangspegel für die Entscheidung verwendet werden, ob eine binaurale Änderung der Hörgeräteeinstellung registriert werden soll oder nicht. Ein weiteres Beispiel für die Nutzung binauraler Informationen besteht darin, dass Daten in beiden Hörgeräten dann nicht aufgezeichnet werden, wenn der Hörgeräteträger telefoniert und eines der beiden Hörgeräte sich im Telefonmodus befindet. Die Aufzeichnung könnte grundsätzlich dann unterbunden werden, wenn sich beide Hörgeräte in unterschiedlichen Modi befinden, da sie jeweils unterschiedliche Hörsituationen registrieren. Der Grund für einen Verzicht auf das DataLogging liegt darin, dass ein Vergleich oder eine Auswertung der Daten von beiden Hörgeräten aufgrund der unterschiedlichen Hörsituationen wenig sinnvoll ist.

Weiterhin lässt sich das DataLogging des gesamten Hörgerätesystems auf beide Geräte verteilen, wobei gegebenenfalls Informationen von dem linken Hörgerät 2 auf das rechte Hörgerät 1 oder umgekehrt übertragen werden müssen. Durch eine Speicherung der Daten entweder auf dem linken oder rechten Hörgerät lässt sich Speicherplatz einsparen, da die gleichen Daten nicht doppelt aufgezeichnet werden müssen. Dabei kann die Aufzeichnung beispielsweise nach dem Inhalt der Daten unterschiedlich durchgeführt werden. Beispielsweise können so Daten eines Typs im rechten Hörgerät 1 und Daten eines anderen Typs im linken Hörgerät 2 abgespeichert werden.

Das binaurale, wireles DataLogging hat insbesondere dann Vorteile, wenn die Informationen beider Geräte bereits während des Betriebs ausgenutzt werden sollen. Dies ist beispielsweise dann der Fall, wenn für die Steuerung der Hörgeräte Differenzen oder Verhältnisse von aufgezeichneten Daten der beiden Hörgeräte für die Steuerung ausgenutzt werden sollen.

Durch das binaurale DataLogging ist es auch für eine nachträgliche binaurale Auswertung nicht mehr notwendig, die Aufzeichnungen von beiden Hörgeräten zu synchronisieren. Vielmehr liegen die aufgezeichneten binauralen Informationen sofort synchronisiert zur Verfügung und können ohne Zeitverzögerung verwertet werden. Wie oben bereits angedeutet wurde, können so auf der Basis der binauralen Informationen sofort während des Betriebes der Hörgeräte Änderungen der Programmierung der Geräte veranlasst werden.

## Patentansprüche

1. Hörgerätesystem
- mit einem ersten Hörgerät (1), das eine erste Dataloggingeinrichtung besitzt, um Einstellungen an dem ersten Hörgerät (1) aufzuzeichnen,
- einem zweiten Hörgerät (2), das eine zweite Dataloggingeinrichtung besitzt, um Einstellungen an dem zweiten Hörgerät (2) aufzuzeichnen,
**dadurch gekennzeichnet, dass**
- die beiden Dataloggingeinrichtung zum Aufbau einer drahtlosen Kommunikationsverbindung (3) ausgelegt sind, so dass die jeweiligen Einstellungen in beiden Hörgeräten zeitlich synchron aufgezeichnet werden, wodurch binaurale Informationen zur Verfügung stehen.

2. Hörgerätesystem nach Anspruch 1, wobei das erste Hörgerät (1) eine Speichereinrichtung (10) zum Speichern und eine Auswerteeinrichtung zur Verwertung der aufgezeichneten Daten des zweiten Hörgeräts (2) besitzt.

3. Hörgerätesystem nach Anspruch 1 oder 2, wobei die Daten in den Dataloggingeinrichtungen inhaltlich abgleichbar sind, so dass redundante Daten von einer Speicherung ausgenommen werden können.

4. Hörgerätesystem nach einem der vorhergehenden Ansprüche, wobei eine bidirektionale Verbindung zwischen beiden Hörgeräten (1, 2)aufbaubar ist, so dass eine binaurale Information in beiden Hörgeräten speicherbar oder verwertbar ist.

5. Hörgerätesystem nach einem der vorhergehenden Ansprüche, wobei die Datenaufzeichnung abhängig von Informationen, die im ersten und/oder zweiten Hörgerät (1, 2) zur Verfügung stehen, durchführbar ist.

6. Verfahren zum Aufzeichnen von Einstellungen in einem Hörgerätesystem mit einem ersten und einem zweiten Hörgerät (1, 2), durch
- DataLogging erster Einstellungsdaten in dem ersten Hörgerät (1),
**gekennzeichnet durch**
- zeitlich synchronisiertes DataLogging zweiter Einstellungsdaten in dem zweiten Hörgerät (2),
- drahtloses Übertragen zumindest eines Teils der zweiten Einstellungsdaten an das erste Hörgerät (1) und
- Speichern der aus der Übertragung empfangenen Einstellungsdaten im ersten Hörgerät zusammen mit den ersten Einstellungsdaten als binaurale Informationen.

7. Verfahren nach Anspruch 6, wobei die ersten Einstellungsdaten und die zweiten Einstellungsdaten inhaltlich abgeglichen und redundante Einstellungsdaten von der Speicherung ausgenommen werden.

8. Verfahren nach Anspruch 6 oder 7, wobei eine bidirektionale Verbindung (3) zwischen beiden Hörgeräten (1, 2) besteht und binaurale Information in beiden Hörgeräten gespeichert oder verwertet wird.

9. Verfahren nach einem der Ansprüche 6 bis 8, wobei die Datenaufzeichnung abhängig von Informationen, die im ersten und/oder zweiten Hörgerät (1, 2) zur Verfügung stehen, erfolgt.

## Claims

1. Hearing device system
- having a first hearing device (1), which features a first data logging facility, in order to record adjustments to the first hearing device (1),
- a second hearing device (2), which features a second data logging facility for recording adjustments to the second hearing device (2),
**characterised in that**
- the two data logging facilities are designed to establish a wireless communication link (3) so that the respective adjustments in both hearing devices are registered synchronously, as a result of which binaural information is provided.

2. Hearing device system according to claim 1, with the first hearing device (1) featuring a storage facility (10) for storage purposes and an evaluation facility for utilizing the recorded data of the second hearing device (2).

3. Hearing device system according to claim 1 or 2, with the data being comparable in the data logging facilities in terms of content, so that redundant data can be excluded from a storage process.

4. Hearing device system according to one of the preceding claims, with a bidirectional link being able to be established between both hearing devices (1, 2) so that a binaural item of information can be stored or evaluated in both hearing devices.

5. Hearing device system according to one of the preceding claims, with the data recording being able to be carried out as a function of information which is available in the first and/or second hearing device (1, 2).

6. Method for recording adjustments in a hearing device system having a first and a second hearing device (1, 2), by
- acquiring first adjustment data in the first hearing device (1) and
**characterised by**
- simultaneously acquiring second adjustment data in the second hearing device (2),
- wirelessly transmitting at least one part of the second adjustment data to the first hearing device (1) and
- storing the adjustment data received from the transmission in the first hearing device together with the first adjustment data as binaural information.

7. Method according to claim 6, with the first adjustment data and the second adjustment data being compared in terms of content and a redundant adjustment data being excluded from the storage process.

8. Method according to claim 6 or 7, with a bidirectional link (3) existing between both hearing devices (1, 2) and binaural information being stored or evaluated in both hearing devices.

9. Method according to one of claims 6 to 8, with the data recording being carried out as a function of information, which is available in the first and/or second hearing device (1, 2).

## Revendications

1. Système de prothèse auditive
- comprenant une première prothèse ( 1 ) auditive qui a un premier dispositif d'enregistrement chronologique de données pour enregistrer des réglages sur la première prothèse ( 1 ) auditive,
- une deuxième prothèse ( 2 ) auditive qui a un deuxième dispositif d'enregistrement chronologique de données pour enregistrer des réglages sur la deuxième prothèse ( 2 ) auditive,
**caractérisé en ce que**
- les deux dispositifs d'enregistrement chronologique de données sont conçus pour l'établissement d'une liaison ( 3 ) de communication sans fil de sorte que les réglages respectifs dans les deux prothèses auditives sont enregistrés en synchronisme dans le temps de manière à mettre à disposition des informations binaurales.

2. Système de prothèse auditive suivant la revendication 1, dans lequel la première prothèse ( 1 ) auditive a un dispositif ( 10 ) de mémoire pour la mémorisation et un dispositif d'exploitation pour l'exploitation des données enregistrées de la deuxième prothèse ( 2 ) auditive.

3. Système de prothèse auditive suivant la revendication 1 ou 2, dans lequel les données dans les dispositifs d'enregistrement chronologique des données peuvent être ajustées du point de vue du contenu de manière à pouvoir enlever des données redondantes d'une mémorisation.

4. Système de prothèse auditive suivant l'une des revendications précédentes, dans lequel une liaison bidirectionnelle peut être formée entre les deux prothèses ( 1, 2 ) auditives de manière à pouvoir mémoriser ou exploiter une information binaurale dans les deux prothèses auditives.

5. Système de prothèse auditive suivant l'une des revendications précédentes, dans lequel l'enregistrement des données peut être effectué en fonction des informations qui sont mises à disposition dans la première et/ou dans la deuxième prothèse ( 1, 2 ) auditive.

6. Procédé d'enregistrement de réglages dans un système de prothèses auditives ayant une première et une deuxième prothèses ( 1, 2 ), auditives par :
- enregistrement chronologique de premières données de réglage dans la première prothèse ( 1 ) auditive,
**caractérisé par**
- enregistrement chronologique synchronisé dans le temps de deuxièmes données de réglage dans la deuxième prothèse ( 2 ) auditive,
- transmission sans fil d'au moins une partie des deuxièmes données de réglage à la première prothèse ( 1 ) auditive et
- mémorisation des données de réglage, reçues par la transmission, dans la première prothèse auditive, ensemble avec les premières données de réglage en tant qu'informations binaurales.

7. Procédé suivant la revendication 6, dans lequel les premières données de réglage et les deuxièmes données de réglage sont ajustées du point de vue du contenu et des données de réglage redondantes sont enlevées de la mémorisation.

8. Procédé suivant la revendication 6 ou 7, dans lequel une liaison ( 3 ) bidirectionnelle existe entre les deux prothèses ( 1, 2 ) auditives et une information binaurale est mémorisée ou exploitée dans les deux prothèses auditives.

9. Procédé suivant l'une des revendications 6 à 8, dans lequel l'enregistrement de données s'effectue indépendamment des informations qui sont mises à disposition dans la première et/ou la deuxième prothèse ( 1, 2 ) auditive.
